# EUROPÄISCHE PATENTSCHRIFT

(11) **EP 0 777 777 B1**
(45) Veröffentlichungstag und Bekanntmachung des Hinweises auf die Patenterteilung: **22.11.2000**
(21) Anmeldenummer: 95930479.1
(22) Anmeldetag: 17.08.1995
(51) Int. Cl.: D06F 39/02

(54) **VERFAHREN UND GERÄT ZUM DOSIEREN EINES PASTENARTIGEN WASCHMITTELS SOWIE ENTSPRECHENDES VERKAUFSGEBINDE**
PROCESS AND APPARATUS FOR DOSING A PASTE-LIKE WASHING AGENT AND CORRESPONDING SALES PACKAGE
PROCEDE ET APPAREIL DE DOSAGE DE PRODUITS DE LAVAGE PATEUX ET EMBALLAGE DE VENTE CORRESPONDANT

(30) Priorität: 26.08.1994 DE 4430418
(43) Veröffentlichungstag der Anmeldung: 11.06.1997
(73) Patentinhaber: Henkel-Ecolab GmbH & Co. OHG, 40554 Düsseldorf (DE)
(72) Erfinder: AMBERG, Günther, D-41472 Neuss (DE)
(74) Vertreter: Wilk, Hans-Christof, Dr.
(86) Internationale Anmeldenummer: EP9503266
(87) Internationale Veröffentlichungsnummer: WO9606969

(56) Entgegenhaltungen:
- EP-A- 0 295 525
- WO-A-82/00753
- WO-A-91/07905
- DE-A- 4 414 956
- DE-U- 8 611 862
- US-A- 2 698 022

## Beschreibung

Die Erfindung betrifft ein Verfahren zum Dosieren eines pastenartigen thixotropen Waschmittels in eine insbesondere gewerbliche Waschmaschine mittels eines Dosiergeräts, wobei man
1) das Verkaufsgebinde oder einen mit dem Waschmittel gefüllten Teil davon in einen Aufnahmebehälter eines Dosiergeräts stellt und an der Unterseite öffnet und 2) das Waschmittel von oben volumengesteuert mit Druck beaufschlagt.

Unter dem Begriff "volumengesteuert" ist hier eine Steuerung in Abhängigkeit vom Sollvolumen der aus dem Gebinde austretenden Paste zu verstehen.

Dieses Verfahren ist aus Dokument WO 82/00753 (Oberbegriff der unabhängigen Ansprüche 1 und 14) bekannt. Die in einer Kartusche befindliche Waschmittelpaste wird mittels einer Zahnstange mit einem Kolben nach unten gedrückt, so daß die Waschmittelpaste durch eine Kartuschenöffnung in die Waschkammer der Waschmaschine bzw. einen damit verbundenen Vorraum austritt.

Pastenförmige, im wesentlichen wasserfreie Waschmittel werden hauptsächlich in gewerblichen Wäschereien eingesetzt. Beispiele solcher Pasten werden in der DE 38 26 110 A1 sowie in der DE 37 19 906 A1 beschrieben. Die Vorteile liegen in der hohen Waschkraft infolge der hohen Konzentration waschaktiver Komponenten gegenüber pulverförmigen Waschmitteln, da waschinaktive, lediglich der Konditionierung des Waschmittels dienende Zusatzstoffe hier nicht erforderlich sind.

Probleme bereiten aber die physikalischen Eigenschaften der Pasten, nämlich die hohe Viskosität und insbesondere das thixotrope (strukturviskose) Verhalten, das ein Entleeren und Dosieren der Paste auf einfache Weise verhindert. Unter Thixotropie versteht man das Absinken der Viskosität beim Umrühren, Schütteln oder anderer Scherbeanspruchung der Paste sowie das danach allmähliche Ansteigen der Viskosität der unbewegten Paste. Bei Raumtemperatur ist die Viskosität der oben genannten Pasten ohne Anwendung von Scherkräften so hoch, daß sie unter dem ausschließlichen Einfluß der Schwerkraft nicht bzw. nicht in einer für die beabsichtigte Anwendung erforderlichen Zeit und Menge aus dem Vorratsbehälter fließen.

Entnahmeverfahren und -vorrichtungen für Waschmittelpasten werden unter anderem auch in der DE 37 19 906 A1, der DE 38 26 110 A1 sowie dem deutschen Gebrauchsmuster G 93 14 591 beschrieben. Als Vorratsbehälter für das pastöse Waschmittel ist in diesem Stand der Technik ein Faß vorgesehen.

Eine im Faß bewegliche, dicht an den Faßwänden schließende Platte, die auch Folgeplatte genannt wird, liegt auf der Paste auf und ermöglicht die Förderung über eine einfache Rohrleitung mit einer Saugpumpe (DE 37 19 906 A1 und DE 38 26 110 A1). Das Entnahmeverfahren eignet sich für Pasten mit einer Viskosität bei etwa 75.000 bis 90.000 mPa s. Für Pasten mit höheren Viskositäten, z. B. von 150.000 bis 250.000 mPa s wird in der G 93 14 591 ein Rührer unterhalb der Folgeplatte vorgeschlagen, der die unmittelbar unterhalb der Folgeplatte befindliche Paste verflüssigt und so einer leichten Förderung zugänglich macht.

Die Folgeplatte nach dem Stand der Technik übt keinen Druck auf die Paste aus. Eine Förderung der Paste wird ausschließlich über eine besonders starke Saugpumpe bewirkt. Der Einsatz einer derartigen kostspieligen Pumpe ist nur bei relativ großen Gebinden wirtschaftlich.

Diese bekannten Entnahmeverfahren und -vorrichtungen sind für Fässer, also relativ große Gebinde ausgelegt. Sie eignen sich im Prinzip auch zum Entleeren kleinerer Pastenbehälter mit Mengen bis etwa 30 kg, sind aber in diesem Fall unwirtschaftlich. Dazu kommt der weitere Kostenfaktor, daß zur Vermeidung von Verpackungsmüll die Fässer gereinigt und zurück zum Waschmittelhersteller transportiert werden müssen. Bei den kleinen Gebinden sind die Aufwendungen für Mehrwegverpackungen besonders kostspielig, gemessen an der Menge des Gebindeinhalts. Andererseits soll aber auch hier ein Wiederverwerten des Gebindes oder ein Rückführen in den Materialkreislauf auf wirtschaftliche Weise möglich sein.

Eine Vorrichtung zum nahezu vollständigen Entleeren von mit Fluiden gefüllten, flexiblen Einwegbehältern ist aus der DE 42 18 297 A1 bekannt. Der im Querschnitt keilförmige, relativ flache Beutel trägt eine Auslaßöffnung an seiner Oberseite. Zum Entleeren wird er zwischen zwei Platten gelegt und die Auslaßöffnung wird an eine Rohrleitung angeschlossen. Mittels eines Druckzylinders werden die Platten gegeneinander bewegt und das im Behälter enthaltene Fluid herausgedrückt.

Dieses Entnahmeverfahren eignet sich allerdings nicht für mit thixotroper Paste gefüllte Beutel, da der auf die gesamte Oberseite des Behälters wirkende Druck in der Regel nicht ausreicht, um die Paste vollständig und ausreichend zu verflüssigen. Bei der Anwendung des Verfahrens auf mit der oben genannte Paste gefüllte Beutel kann daher nur ein Teil entleert werden. Ein großer Anteil verbleibt im Behälter.

Das bekannte Verfahren zum Entleeren der Flachbeutel eignet sich außerdem nicht zum exakten Dosieren, da die Bewegung der Platten in einem nichtlinearen und komplizierten Zusammenhang mit dem ausgepreßten Volumen steht.

Die vorliegende Erfindung hat sich insbesondere zum Ziel gesetzt, den Einsatz pastenförmiger Waschmittel im OPL-Bereich ("On Premise Laundry") auf wirtschaftliche Weise zu ermöglichen. Hier werden typischerweise Gebinde von 5 bis 10 1 entsprechend 7,5 bis 15 kg Waschmittel eingesetzt. Die bekannten Dosierverfahren für paste förmige Waschmittel sind bisher nur auf größere Gebinde ausgelegt, entsprechend kostspielig und zum Einsatz im OPL-Bereich nicht geeignet. Daher werden im OPL-Bereich pulverförmige Waschmittel mit den oben beschriebenen Nachteilen eingesetzt.

Bekannt ist ferner, in diesem Anwendungsbereich blockförmige Waschmittel zu verwenden. Zum Einbringen dieses Waschmittels in die Waschmaschine wird Wasser mit einer Temperatur von etwa 50 bis 60 °C auf diesen Block gespritzt und ein Teil des Waschmittels gelöst. Die genannte Temperatur ist erforderlich, um eine ausreichende Menge an Waschmittel in angemessener Zeit aus dem Waschmittelblock zu lösen. Nachteilig in diesem Verfahren ist die Notwendigkeit, heißes Wasser bereitzuhalten. Wird die Waschlauge in der Waschmaschine aufgeheizt, so führt dies zu der Notwendigkeit eines zusätzlichen Gerätes für die Heißwasserbereitung.

Aus diesen Gründen ist der Einsatz von pastenförmigen Waschmitteln im OPL-Bereich bisher nicht möglich. Ein Ziel der Erfindung ist es, diesen Bereich für den Einsatz von Waschmittelpasten zu erschließen.

Der Erfindung liegt die Aufgabe zugrunde, die Waschmittelpaste in Anwesenheit von Wasser in ausreichend kleine Stücke zu zerteilen und schnell im Wasser aufzulösen. Außerdem soll eine kostengünstige Möglichkeit zum nahezu vollständigen Entleeren kleiner Gebinde entwickelt und das oben genannte Verpackungsproblem auf wirtschaftliche Weise gelöst werden. Ferner wird gewünscht, die Durchführung des Verfahrens mit einem relativ kleinen, in der Anschaffung und im Betrieb kostengünstigen Gerät zu ermöglichen.

Mit der Erfindung sollen außerdem folgende Ziele erreicht werden. Ein Umfüllen der Paste in einen Dosierbehälter soll nicht notwendig sein. Die Paste soll direkt aus dem Verkaufsgebinde oder einem Teil des Verkaufsgebindes entnommen, dabei exakt dosiert und gleichzeitig in die Waschmaschine eingespült werden. Ein direkter Kontakt des Bedienungspersonals mit dem Produkt, daß aufgrund des Gehaltes an Metasilikat stark ätzend ist, soll möglichst ausgeschlossen sein.

Das Verfahren soll insbesondere auf die Bedürfnisse von gewerblichen Wäschereien abgestimmt sein, in denen nur die im eigenen Betrieb anfallende Wäsche gereinigt wird. Dabei handelt es sich zum Beispiel um kleinere Hotels und Heime. Die Erfindung will für diesen Anwenderkreis eine besonders kostengünstige Möglichkeit schaffen, pastenförmige Waschmittel einzusetzen.

Diese Aufgabe wird im eingangs genannten Verfahren erfindungsgemäß dadurch gelöst, daß man
3) die an der Unterseite austretende Paste mit Wasser in die Waschmaschine einspült, wobei man einen Wasserstrahl auf den aus dem Aufnahmebehälter austretenden Pastenstrang richtet und ihn damit in einzelne Stücke zerteilt.

Im Gegensatz zum oben genannten Verfahren zum Entleeren eines mit Waschmittelpaste gefüllten Fasses wird die Paste erfindungsgemäß nicht abgesaugt, sondern von oben her aus dem Gebinde gedrückt. Bei den Gebindegrößen von 5 bis 10 I entsprechend 7,5 bis 15 kg reicht diese Entleerungsmethode aus, um eine ausreichende Menge von Paste exakt dosiert und ausreichend schnell aus dem Gebinde austreten zu lassen.

Versuche haben gezeigt, daß ein relativ geringer Druck von etwa 0,5 bar ausreicht, um eine ausreichende Menge an Paste in der gewünschten Zeit durch die Öffnung an der Unterseite zu drücken. Bei der Beaufschlagung der Paste mit dem Druck treten Scherkräfte im wesentlichen nur im Bereich der Öffnung an der Unterseite des Aufnahmebehälters auf, da hier dem in der Paste herrschenden Druck kein Gegendruck entgegengesetzt wird. Die Paste wird daher im Bereich der Öffnung geschert und verflüssigt. Ansonsten sinkt das pastenförmige Waschmittel wie ein fester Block nach unten. Die Verringerung der Viskosität aufgrund des relativ niedrigen Druckes ist in diesem Fall vernachlässigbar. Es wird vermutet, daß diese Zusammenhänge für den überraschenden Effekt verantwortlich sind, die hochviskose thixotrope Paste bei einem nur geringen Überdruck aus der relativ kleinen Öffnung in der gewünschten Zeit austreten zu lassen.

Insbesondere, wenn die Paste eine sehr hohe Viskosität und einen hohen Anteil an nichtionischen Tensiden aufweist, so ist es günstig, wenn man erfindungsgemäß einen Wasserstrahl auf den aus dem Aufnahmebehälter austretenden Pastenstrang richtet und ihn damit in einzelne Stücke zerteilt. Bei der Einwirkung von Wasser ohne Ausübung erhöhter Scherkräfte auf derartige Pasten bildet sich nämlich ein Gel an der Oberfläche des Pastenstrangs aus, der den Zutritt von weiterem Wasser und das Auflösen des Pastenstrangs behindert. Durch Einwirkung von Scherkräften wird die Paste erfindungsgemäß jedoch in kleine, sich schnell verteilende und auflösende Partikel zerteilt, bevor die nichtionischen Tenside zu der zähen, gelartigen Masse aufquellen.

Im weiteren wird vorgeschlagen, daß man im Verfahrensschritt 1 einen mit dem Waschmittel gefüllten Kunststoffsack, insbesondere einen Standbodenbeutel, aus einer zur Verpackung gehörenden Papptrommel entnimmt und in den Aufnahmebehälter des Dosiergeräts stellt. Das Gebinde kann sehr schnell gewechselt werden, der Einstellbehälter ist bei Verschmutzungen sehr einfach zu reinigen, und ein Produktwechsel wird vereinfacht. Dazu ist es besonders vorteilhaft, wenn man den Kunststoffsack zunächst in einen Standzylinder und diesen dann in den Aufnahmebehälter des Dosiergeräts stellt. Bei einem Produktwechsel wird der Standzylinder zusammen mit dem noch teilweise gefüllten Kunststoffsack aus dem Aufnahmebehälter entnommen, und ein neuer Standzylinder mit einem anderen Produkt wird in den Aufnahmebehälter eingesetzt. Aufgrund der hohen Viskosität und Thixotropie der Paste besteht keine Gefahr, daß die Paste durch die untere Öffnung im Standzylinder ausläuft, wenn auf die Paste kein Druck aufgegeben wird.

Alternativ kann man in einer weiteren vorteilhaften Ausgestaltung der Erfindung im Verfahrensschritt 1 das aus einer Kartusche mit einem im Kartuschenzylinder bewegbaren Kartuschenboden bestehende Verkaufsgebinde mit der Öffnung nach unten in den Aufnahmebehälter des Dosiergeräts einlegen.

In einer gleichzeitig kostengünstigen, einfachen und umweltfreundlichen Ausgestaltung der Erfindung besteht der das Waschmittel umgebende Teil des Verkaufsgebindes, insbesondere der Kunststoffsack bzw. die Kartusche, aus einem unter den Bedingungen üblicher gewerblicher Waschvorgänge beständigen Material. Nach dem Entleeren kann das temperatur-, chemikalien- und wasserbeständige Material nämlich, gegebenenfalls nach einem Zerschneiden, in der Waschmaschine mitgewaschen werden. Produktreste werden auf diese Weise vom Verpackungsmaterial entfernt und ihrem Zweck entsprechend genutzt. Das gereinigte Verpackungsmaterial kann wiederverwertet oder auf einfache Weise entsorgt werden.

Der notwendige relativ geringe Überdruck kann auf die Paste im Verfahrensschritt 2 aufgebracht werden, in dem eine auf der Paste aufliegende Platte mit Druck beaufschlagt wird. Die Platte kann bereits im Verkaufsgebinde, und zwar im Kunststoffsack, enthalten sein. Es ist aber auch möglich, daß man zunächst den Sack öffnet und die Platte auf die Paste auflegt. Eine einfache Lösung der Umweltproblematik der Verpackung wird erreicht, wenn auch die Platte aus einem unter den Bedingungen üblicher gewerblicher Waschvorgänge beständigen Material besteht. Bei den relativ kleinen, im OPL-Bereich eingesetzten Gebinde ist es damit möglich, diese Platte, deren Durchmesser zum Beispiel etwa 20 cm betragen kann, in der Waschmaschine mitzuwaschen und auf gleiche Weise wie den gegenüber den Waschvorgängen beständigen Kunststoffsack zu entsorgen. Als solches Material kann zum Beispiel Polyethylen dienen.

Ein praktisch restloses Entleeren wird auf wirtschaftliche Weise erreicht, wenn man den oberen Bereich des Sacks am Aufnahmebehälter derart befestigt, so daß der Sack an der Innenseite des jeweiligen Behälters im wesentlichen faltenlos anliegt. Ein weiterer Vorteil ergibt sich bei Verwendung einer Platte, um die Paste mit Druck zu beaufschlagen. In diesem Fall gleitet die Platte nahezu reibungslos an der Kunststoffinnenseite des Sacks nach unten. Zur Befestigung des Sackes am Aufnahmebehälter liegen viele Möglichkeiten im Rahmen der Erfindung. Vorzugsweise legt man den oberen Rand des Sacks über den Rand des Aufnahmebehälters und klemmt ihn am oberen Behälterrand fest. Das Festklemmen kann zum Beispiel mit einem Spannring oder einem Schnappverschluß vorgenommen werden.

Die volumengesteuerte Beaufschlagung des Waschmittels von oben mit Druck kann auf unterschiedliche Weise erfolgen. In einem bevorzugten Ausführungsbeispiel bewegt man den Kartuschenboden bzw. die Platte mittels eines ansteuerbaren Antriebs und insbesondere einer Gewindespindel um einen definierten, dem gewünschten einzudosierenden Pastenvolumen entsprechenden Hub nach unten. Als Antrieb kann auch ein Hubzylinder eingesetzt werden.

Alternativ kann in einer anderen vorteilhaften Weiterbildung der Erfindung das vom Waschmittel im Aufnahmebehälter eingenommene Volumen definiert verringert werden, in dem man das gleiche Volumen einer Flüssigkeit, insbesondere Wasser, in den Raum zwischen dem Kunststoffsack eindosiert. Auf der Paste kann dabei die bereits genannte Platte aufliegen. Auf entsprechende Weise kann auch der Kartuschenboden nach unten bewegt werden.

Zur schnellen und problemlosen Förderung der Paste ist es vorteilhaft, wenn man die an der Unterseite des Aufnahmebehälters austretende Paste unmittelbar nach dem Austritt mit Wasser mischt und erst dann zusammen mit dem Wasser, gegebenenfalls mittels einer Förderpumpe, in die Waschmaschine einspült. Soll nur eine einzelne Waschmaschine versorgt werden, so ist eine Förderpumpe entbehrlich. Die mit Wasser gemischte Paste kann dann aus einem oberhalb der Waschmaschine angebrachten Dosiergerät aufgrund der Schwerkraft über eine vertikale Leitung in die Einspülkammer oder direkt in die Waschmaschine fließen. Werden mehrere Waschmaschinen über ein einziges Dosiergerät mit der Paste versorgt, so kann die mit Wasser gemischte Paste über eine Förderpumpe zur jeweiligen Maschine geleitet werden.

Die Förderpumpe unterhalb des Mischbehälters kann als einfache, preisgünstige Pumpe, z. B. als kleine Kreiselpumpe, ausgeführt sein.

Die Erfindung betrifft auch ein Gerät zum Dosieren von thixotropen, hochviskosen Waschmittelpasten, die vorzugsweise in gewerblichen Wäschereien eingesetzt werden, aus einem Verkaufsgebinde oder dem mit dem Waschmittel gefüllten Teil des Verkaufsgebindes, mit einem Aufnahmebehälter für das Verkaufsgebinde oder den mit dem Waschmittel gefüllten Teil des Verkaufsgebindes, einer Öffnung im unteren Bereich des Aufnahmebehälters und mit Mitteln zum Erzeugen eines Drucks und einer definierten Volumenverringerung im oberen Bereich des Aufnahmebehälters. Ein derartiges Gerät ist aus dem Dokument WO 82/00753 bekannt.

Zur Lösung der oben genannten Aufgabe hat das Gerät einen Mischbehälter mit einem Wasseranschluß und einer Leitung vom Mischbehälter zu einer oder mehreren Waschmaschinen, wobei der Mischbehälter unterhalb der Öffnung angebracht ist, und eine mit dem Wasseranschluß verbundene Düse, die auf den im Betrieb aus der Öffnung austretenden Pastenstrang gerichtet ist.

Das Öffnen des Verkaufsgebindes wird erleichtert, wenn die Öffnung im unteren Bereich des Aufnahmebehälters als ein nach oben ragender Dorn ausgebildet ist. Zum Öffnen des Verkaufsgebindes reicht es aus, das Gebinde in den Aufnahmebehälter einzusetzen.

Die restlose Entleerung des als Sack ausgebildeten Verkaufsgebindes wird durch eine Befestigungseinrichtung zum lösbaren Festklemmen des Randes des Sacks am oberen Rand des Aufnahmebehälters erleichtert. Die Befestigungseinrichtung kann als Spannring oder Schnappverschluß für einen Deckel des Aufnahmebehälters oder dergleichen ausgeführt sein.

Der zum Ausdrücken der Paste erfindungsgemäß vorgesehene Druck kann auf unterschiedliche Weise auf die Paste ausgeübt werden. In einer vorteilhaften Ausgestaltung der Erfindung ist dazu ein arretierbarer Deckel des nach oben offenen Aufnahmebehälters und ein unterhalb des Deckels angebrachter, von einem steuerbaren Antrieb vom Deckel weg um definierte Hübe bewegbarer Druckstempel vorgesehen. Dabei kann der Antrieb als Spindelmotor mit einer am Druckstempel angebrachten Gewindespindel oder als Hubzylinder ausgebildet sein.

In einer anderen Ausführungsform wird der Druck auf die Paste durch Zufuhr einer Flüssigkeit in den oberen Bereich des Aufnahmebehälters ausgeübt. Das Gerät hat dazu einen Anschluß an eine Druckpumpe für Flüssigkeit im oberen Bereich des Aufnahmebehälters, wobei die Druckpumpe eine Volumensteuerung aufweist.

In einer besonders kostengünstige Variante ist die Druckpumpe als Zahnradpumpe in Kunststoffausführung ausgelegt. Derartige Pumpen werden in der Kraftfahrzeugtechnik als Förderpumpen für das Scheibenwaschwasser in hoher Stückzahl und preisgünstig hergestellt. Soll ein bestimmtes Volumen an Paste eindosiert werden, so drückt die Pumpe das gleiche Volumen an Flüssigkeit, zum Beispiel Wasser, in den oberen Bereich des Aufnahmebehälters. Eine exakte, einfache und preisgünstige Dosierung ist auf diese Weise möglich.

Die Erfindung betrifft außerdem ein Verkaufsgebinde für eine thixotrope, hockviskose Waschmittelpaste, die vorzugsweise zum Einsatz in gewerblichen Wäschereien bestimmt ist. Das Verkaufsgebinde ist an das erfindungsgemäße Dosiergerät und das erfindungsgemäße Verfahren besonders angepaßt. Das Gebinde hat einen vorzugsweise aus Pappe bestehenden Behälter mit einem innenliegenden Sack, insbesondere einem Standbodenbeutel, der aus einen unter den Bedingungen üblicher gewerblicher Waschvorgänge beständigen Material besteht. Der Standbodenbeutel bietet den Vorteil, daß ein linearer Zusammenhang zwischen der Höhe der im Beutel vorliegenden Paste und dem Volumen besteht, so daß eine Volumendosierung über eine Hubsteuerung ermöglicht wird. Zur Entsorgung des Verkaufsgebindes kann der aus Pappe bestehende Behälter zum Altpapier gegeben werden. Der Sack kann, gegebenenfalls nach einem Zerschneiden in kleinere Stücke, in der Waschmaschine mitgewaschen werden, um die Pastenreste zum einen vom Sack zu entfernen und zum anderen zu verwerten. Der auf diese Weise gereinigte Sack bzw. die Sackteile können als Sack oder als Rohstoff verwertet werden.

Ist das Verkaufsgebinde zum Einsatz in ein Dosiergerät vorgesehen, das eine zusätzliche, auf die Paste auflegbare Platte erfordert, so weist das Verkaufsgebinde in einer bevorzugten Ausführungsform der Erfindung eine auf die in den Sack eingefüllte Paste auflegbare Platte mit einer dem Innenquerschnitt des Behälters entsprechenden Größe auf. Dabei besteht auch die Platte vorzugsweise ebenfalls aus einem unter den Bedingungen üblicher gewerblicher Waschvorgänge beständigen Material und kann damit durch Mitwaschen in der Waschmaschine von Pastenresten gereinigt werden. Als Platte kann zum Beispiel eine Polyethylenplatte vorgesehen sein, die erforderlichenfalls Verstrebungen zur Aussteifung hat.

Im folgenden werden Ausführungsbeispiele der Erfindung anhand von Zeichnungen näher beschrieben. Es zeigen
- Figur 1: eine schematische Darstellung eines ersten Ausführungsbeispiels der Erfindung,
- Figur 2: ein zweites Ausführungsbeispiel der Erfindung, ebenfalls in schematischer Darstellung, und
- Figur 3: eine erfindungsgemäße Variante der Ausführungsbeipiele.

Das oberhalb einer Waschmaschine angebrachte Gerät nach Figur 1 besteht im wesentlichen aus einem Aufnahmebehälter 1 und einem unmittelbar darunter angeordneten Einspültrichter 2. Aus dem Einspültrichter kann die mit Wasser gemischte Paste über eine nach unten zur Waschmaschine führende Leitung ohne eine zusätzliche Pumpe eingespült werden. Das Gerät enthält ferner nicht dargestellte elektrische und elektronische Teile.

Die auf der oberhalb des Einspültrichters 2 angebrachte Grundplatte 3 trägt einen zylindrischen Aufnahmebehälter 1, der mit einem schwenkbaren Deckel 4 verschließbar ist. Eine dem Innenquerschnitt des Aufnahmebehälters 1 angepaßte, unterhalb des Deckels 4 angebrachte Platte 5 ist über eine Gewindespindel 6 von einem Elektromotor 7 nach unten bewegbar. Der Elektromotor 7 wird elektronisch angesteuert und kann die Platte 5 um definierte Wege nach unten in Richtung auf die Öffnung 8 des Aufnahmebehälters 1 verstellen. Zum Gerät gehören außerdem ein oder mehrere Standzylinder 9 mit einer unteren Öffnung, in die ein mit Paste gefüllter Standbodenbeutel 10 eingesetzt werden kann. Zum leichten Öffnen des Standbodenbeutels ist die Öffnung 8 als nach ein oben weisender Dorn ausgebildet.

Eine mit einem Wasseranschluß verbundene Düse 11 ist auf den im Betrieb aus der Öffnung 8 austretenden Pastenstrang gerichtet. Der Auslaß 12 des Einspültrichters 2 führt zur Waschmaschine oder im Fall der Versorgung mehrerer Waschmaschinen zu einer einfachen Förderpumpe.

Alternativ zum Standzylinder 9 kann auch eine mit der Paste gefüllte Kartusche in den Aufnahmebehälter 1 eingesetzt werden.

Das erfindungsgemäße Verfahren wird mit dem Gerät nach Figur 1 durchgeführt, indem der mit der Waschmittelpaste gefüllte Standbodenbeutel 10 in den Standzylinder 9 eingesetzt wird. Der Standzylinder 9 wird in den Aufnahmebehälter gestellt. Dabei bohrt sich die dornförmige Öffnung 8 in den Boden des Standbodenbeutels 10 und öffnet diesen. Nach dem Verschließen und Aretieren des Deckels 4 bewegt sich die Platte 5 nach unten, bis sie auf der Oberseite des Standbodenbeutels 10 aufliegt. Das gewünschte Volumen an Waschmittelpaste wird durch die Öffnung 8 herausgedrückt, indem die Platte 5 über die Gewindespindel 6 um einen entsprechenden Weg nach unten gedrückt wird. Der aus der Öffnung 8 austretende Pastenstrang wird vom Wasserstrahl aus der Düse 11 in kleine Stücke zerteilt und aufgelöst. Die solchermaßen hergestellte Stammlauge fließt durch den Auslaß 12 in die unterhalb des Geräts stehende Waschmaschine.

Falls eine Paste mit einer anderen Zusammensetzung eindosiert werden soll, kann der Standzylinder 9 aus dem Aufnahmebehälter 1 entnommen und ein anderer Standzylinder mit der gewünschten Paste eingesetzt werden. Ein solcher Gebindewechsel ist auch bei noch nicht völlig entleerten Standbodenbeuteln problemlos möglich, da die hochviskose Paste durch die Öffnung an der Unterseite nicht ausfließt.

Figur 2 zeigt ein zweites Ausführungsbeispiel. Hier wie auch in den Figuren 1 und 3 haben gleiche Teile die gleichen Bezugszeichen. Im Gegensatz zum Beispiel nach Figur 1 wird die Platte 5 mittels eines Hubzylinders 13 bewegt, dessen Kolben 14 mit der Platte 5 verbunden ist. Über eine einfache Druckpumpe 15, eine Zahnradpumpe, wird Wasser in den oberen Zylinderraum gedrückt, um die Platte 5 nach unten auf die Öffnung 8 zu bewegen.

Dieses Ausführungsbeispiel ist zum Dosieren von Waschmittelpasten mit einer Zusammensetzung vorgesehen, die keine Probleme aufgrund ihrer Viskosität und eines an der Oberfläche des Pastenstrangs auftretenden Gels verursacht. Daher ist es nicht notwendig, die Austrittsrichtung der Düse 11 direkt auf den aus der Öffnung 8 gedrückten Pastenstrang zu richten.

Das Gerät ist zur Versorgung mehrerer Waschmaschinen vorgesehen. Der Auslauftrichter 12 ist daher mit einer Förderpumpe 16 verbunden, die das Gemisch aus Paste und Wasser über nicht dargestellte Ventile zu den einzelnen Waschmaschinen leitet.

Figur 3 zeigt ein weiteres Ausführungsbeispiel. Ein Standzylinder 9 ist der Übersichtlichkeit halber hier nicht eingezeichnet, aber auch in diesem Beispiel ohne weiteres verwendbar. Figur 3 zeigt das Gerät während eines Dosiervorgangs. Der unterhalb der Grundplatte 3 vorgesehene Einspültrichter kann wie in den Figuren 1 und 2 ausgebildet sein und ist ebenfalls hier nicht eingezeichnet.

Ein mit der Waschmittelpaste 17 gefüllter Standbodenbeutel 10 liegt im Aufnahmebehälter 1 ein und trägt an seiner Oberseite eine Polyethylenplatte 18. Der obere Rand des Standbodenbeutels 10 ist um den Rand des Aufnahmebehälters 1 gelegt und wird dort vom Deckel 4 und einem Spannring 19 in seiner Lage festgeklemmt. Anstelle des Spannrings kann auch ein Schnappverschluß vorgesehen sein. Eine Flüssigkeitsdosierpumpe 20 ist an den zwischen dem Deckel 4 und der Platte 18 gebildeten Raum angeschlossen.

Zum Dosieren einer gewünschten Menge an Waschmittelpaste fördert die Dosierpumpe 20 das entsprechende Volumen an Wasser in den Raum zwischen dem Deckel 4 und der Platte 18 und drückt auf diese Weise einen Pastenstrang 21 durch die Öffnung 8.

Nach dem Entleeren des Gebindes kann der Standbodenbeutel 10 zusammen mit der Platte 18 in einer Waschmaschine während eines üblichen Waschvorgangs ausgewaschen und gereinigt werden.

### Bezugszeichenliste

- 1: Aufnahmebehälter
- 2: Einspültrichter
- 3: Grundplatte
- 4: Deckel
- 5: Platte
- 6: Gewindespindel
- 7: Elektromotor
- 8: Öffnung
- 9: Standzylinder
- 10: Standbodenbeutel
- 11: Düse
- 12: Auslaß
- 13: Hubzylinder
- 14: Kolben
- 15: Druckpumpe
- 16: Förderpumpe
- 17: Waschmittel paste
- 18: Polyethylenplatte
- 19: Spannring
- 20: Dosierpumpe
- 21: Pastenstrang

## Patentansprüche

1. Verfahren zum Dosieren eines pastenartigen thixotropen Waschmittels in eine insbesondere gewerbliche Waschmaschine mittels eines Dosiergeräts, wobei man
1) das Verkaufsgebinde oder einen mit dem Waschmittel gefüllten Teil davon in einen Aufnahmebehälter eines Dosiergeräts stellt und an der Unterseite öffnet und
2) das Waschmittel von oben volumengesteuert mit Druck beaufschlagt,
**dadurch gekennzeichnet**,
daß man
3) die an der Unterseite austretende Paste mit Wasser in die Waschmaschine einspült, wobei man einen Wasserstrahl auf den aus dem Aufnahmebehälter austretenden Pastenstrang richtet und ihn damit in einzelne Stücke zerteilt.

2. Verfahren nach Anspruch 1,
**dadurch gekennzeichnet**,
daß man im Verfahrensschritt 1 einen mit dem Waschmittel gefüllten Kunststoffsack, insbesondere einen Standbodenbeutel, aus einer zur Verpackung gehörenden Papptrommel entnimmt und in den Aufnahmebehälter des Dosiergeräts stellt.

3. Verfahren nach Anspruch 2,
**dadurch gekennzeichnet**,
daß man den Kunststoffsack zunächst in einen Standzylinder und diesen dann in den Aufnahmebehälter des Dosiergeräts stellt.

4. Verfahren nach Anspruch 1,
**dadurch gekennzeichnet**,
daß man im Verfahrensschritt 1 das aus einer Kartusche mit einem im Kartuschenzylinder bewegbaren Kartuschenboden bestehende Verkaufsgebinde mit der Öffnung nach unten in den Aufnahmebehälter des Dosiergeräts einlegt.

5. Verfahren nach einem der Ansprüche 1 bis 4,
**dadurch gekennzeichnet**,
daß der das Waschmittel umgebende Teil des Verkaufsgebindes, insbesondere der Kunststoffsack bzw. die Kartusche, aus einem unter den Bedingungen üblicher gewerblicher Waschvorgänge beständigen Material besteht.

6. Verfahren nach Anspruch 2, 3 oder 5,
**dadurch gekennzeichnet**,
daß man im Verfahrensschritt 2 das pastenförmige Waschmittel mittels einer auf der Paste aufliegenden Platte mit Druck beaufschlagt.

7. Verfahren nach dem vorhergehenden Anspruch,
**dadurch gekennzeichnet**,
daß die Platte aus einem unter den Bedingungen üblicher gewerblicher Waschvorgänge beständigen Material besteht.

8. Verfahren nach Anspruch 6 oder 7,
**dadurch gekennzeichnet**,
daß man den oberen Bereich des Sacks am Aufnahmebehälter derart befestigt, so daß der Sack an der Innenseite des jeweiligen Behälters im wesentlichen faltenlos anliegt.

9. Verfahren nach dem vorhergehenden Anspruch,
**dadurch gekennzeichnet**,
daß man den oberen Rand des Sacks über den Rand des Aufnahmebehälters legt und ihn am oberen Behälterrand festklemmt.

10. Verfahren nach einem der Ansprüche 4 bis 9,
**dadurch gekennzeichnet**,
daß man im Verfahrensschritt 2 den Kartuschenboden bzw. die Platte mittels eines ansteuerbaren Antriebes und insbesondere einer Gewindespindel um einen definierten, dem gewünschten einzudosierenden Pastenvolumen entsprechenden Hub nach unten bewegt.

11. Verfahren nach dem vorhergehenden Anpruch,
**dadurch gekennzeichnet**,
daß man als Antrieb einen Hubzylinder einsetzt.

12. Verfahren nach einem der Ansprüche 2 bis 9,
**dadurch gekennzeichnet,**
daß man im Verfahrensschritt 2 das vom Waschmittel im Aufnahmebehälter eingenommene Volumen definiert verringert, indem man das gleiche Volumen einer Flüssigkeit, insbesondere Wasser, in den Raum zwischen dem Kunststoffsack eindosiert.

13. Verfahren nach einem der vorhergehenden Ansprüche,
**dadurch gekennzeichnet,**
daß man die an der Unterseite des Aufnahmebehälters austretende Paste unmittelbar nach dem Austritt mit Wasser mischt und erst dann zusammen mit dem Wasser, gegebenenfalls mittels einer Förderpumpe, in die Waschmaschine einspült.

14. Gerät zum Dosieren von thixotropen, hochviskosen Waschmittelpasten, die vorzugsweise in gewerblichen Wäschereien eingesetzt werden, aus einem Verkaufsgebinde oder dem mit dem Waschmittel gefüllten Teil (10) des Verkaufsgebindes, mit einem Aufnahmebehälter (1) für das Verkaufsgebinde oder den mit dem Waschmittel gefüllten Teil (10) des Verkaufsgebindes, einer Öffnung (8) im unteren Bereich des Aufnahmebehälters (1) und mit Mitteln (6; 13; 20) zum Erzeugen eines Drucks und einer definierten Volumenverringerung im oberen Bereich des Aufnahmebehälters (1),
**gekennzeichnet durch**
einen Mischbehälter (2) mit einem Wasseranschluß und einer Leitung vom Mischbehälter (2) zu einer oder mehreren Waschmaschinen, wobei der Mischbehälter unterhalb der Öffnung (8) angebracht ist, und eine mit dem Wasseranschluß verbundene Düse (11), die auf den im Betrieb aus der Öffnung (8) austretenden Pastenstrang gerichtet ist.

15. Gerät nach Anspruch 14,
**dadurch gekennzeichnet**,
daß die Öffnung (8) als ein nach oben ragender Dom zum Öffnen des Verkaufsgebindes (10) ausgebildet ist.

16. Gerät nach Anspruch 14 oder 15,
**gekennzeichnet durch**
eine Befestigungseinrichtung (19) zum lösbaren Festklemmen des Randes eines Sacks (10) am oberen Rand des Aufnahmebehälters (1), insbesondere einen Spannring oder einen Schnappverschluß für einen Deckel (4) des Aufnahmebehälters (1).

17. Gerät nach einem der vorhergehenden Ansprüche,
**gekennzeichnet durch**
einen arretierbaren Deckel (4) des nach oben offenen Aufnahmebehälters (1) und einen unterhalb des Deckels (4) angebrachten, von einem steuerbaren Antrieb vom Deckel (4) weg um definierte Hübe bewegbaren Druckstempel (5).

18. Gerät nach dem vorhergehenden Anspruch,
**dadurch gekennzeichnet**,
daß der Antrieb als Spindelmotor (6, 7) mit einer am Druckstempel (5) angebrachten Gewindespindel (6) ausgebildet ist.

19. Gerät nach Anspruch 17,
**dadurch gekennzeichnet**,
daß der Antrieb als Hubzylinder (13) ausgebildet ist.

20. Gerät nach einem der Ansprüche 14, 15 und 16,
**gekennzeichnet durch**
einen Anschluß an eine Druckpumpe (20) für Flüssigkeit im oberen Bereich des Aufnahmebehälters (1), wobei die Druckpumpe (20) eine Volumensteuerung aufweist.

21. Verkaufsgebinde für eine thixotrope, hochviskose Waschmittelpaste, die vorzugsweise zum Einsatz in gewerblichen Wäschereien bestimmt ist,
**gekennzeichnet durch**
einen Behälter mit einem innenliegenden Sack, insbesondere einem Standbodenbeutel (10), der aus einem unter den Bedingungen üblicher gewerblicher Waschvorgänge beständigen Material besteht.

22. Verkaufsgebinde nach dem vorhergehenden Anspruch,
**dadurch gekennzeichnet**,
daß der Behälter aus Pappe besteht.

23. Verkaufsgebinde nach Anspruch 21 oder 22,
**gekennzeichnet durch**
eine auf die in den Sack (10) eingefüllte Paste (17) auflegbare Platte (18) mit einer dem Innenquerschnitt des Behälters (1) entsprechenden Größe, wobei die Platte (18) vorzugsweise ebenfalls aus einem unter den Bedingungen üblicher gewerblicher Waschvorgänge beständigen Material besteht.

## Claims

1. A method for dispensing a paste-form thixotropic detergent into a washing machine, more particularly an institutional washing machine,
1) the supply pack or a detergent-filled part thereof being placed in the holding container of a dispenser and being opened underneath and
2) the detergent being subjected to downward pressure under volume control,
characterized in that
3) the paste issuing from underneath is flushed into the washing machine with water, a jet of water being directed onto the strand of paste issuing from the holding container so that it is broken up into individual pieces.

2. A method as claimed in claim 1, characterized in that in step 1) a plastic bag, more particularly a square-bottom bag, filled with the detergent is taken from a cardboard drum belonging to the pack and placed in the holding container of the dispenser.

3. A method as claimed in claim 2, characterized in that the plastic bag is first placed in a stand-up cylinder which is then placed in the holding container of the dispenser.

4. A method as claimed in claim 1, characterized in that in step 1) the supply pack consisting of a cartridge with a cartridge base designed to move in the cartridge cylinder is placed with its opening face down in the holding container of the dispenser.

5. A method as claimed in any of claims 1 to 4, characterized in that that part of the supply pack which surrounds the detergent, more particularly the plastic bag or the cartridge, consists of a material capable of withstanding the conditions of typical institutional washing processes.

6. A method as claimed in claim 2, 3 or 5, characterized in that in step 2) the paste-form detergent is subjected to pressure by a plate lying on the paste.

7. A method as claimed in the preceding claim, characterized in that the plate consists of a material capable of withstanding the conditions of typical institutional washing processes.

8. A method as claimed in claim 6 or 7, characterized in that the upper part of the bag is attached to the holding container in such a way that the bag bears against the inside of the particular container substantially free from creases.

9. A method as claimed in the preceding claims, characterized in that the upper edge of the bag is placed over the rim of the holding container and secured firmly thereto.

10. A method as claimed in any of claims 4 to 9, characterized in that in step 2) the cartridge base or the plate is moved downwards by means a controllable drive and, more particularly, a screwthreaded spindle by a certain distance corresponding to the required volume of paste to be dispensed.

11. A method as claimed in the preceding claim, characterized in that a stroke cylinder is used as the drive.

12. A method as claimed in any of claims 2 to 9, characterized in that in step 2) the volume taken up by the detergent in the holding container is reduced by a defined amount by introducing the same volume of a liquid, more particularly water, into the space between the plastic bag.

13. A method as claimed in any of the preceding claims, characterized in that the paste issuing from the underneath of the holding container is mixed with water immediately afterwards and then flushed into the washing machine together with the water, optionally by means of a feed pump.

14. A dispenser for dispensing thixotropic highly viscous detergent pastes - preferably used in institutional laundries - from a supply pack or the detergent-filled part (10) of the supply pack, comprising a holding container (1) for the supply pack or the detergent-filled part (10) of the supply pack, an opening (8) in the lower part of the holding container (1) and means (6;13;20) for producing a pressure and a certain reduction in volume in the upper part of the holding container (1), characterized by a mixing vessel (2) with a water connection and a line from the mixing vessel (2) to one or more washing machines, the mixing vessel being disposed below the opening (8), and a nozzle (11) which is connected to the water connection and which is directed onto the strand of paste issuing from the opening (8) in operation.

15. A dispenser as claimed in claim 14, characterized in that the opening (8) is in the form of an upwardly projecting point for opening the supply pack (10).

16. A dispenser as claimed in claim 14 or 15, characterized by a fastening (19) for releasably securing the edge of a bag (1) to the upper rim of the holding container (1), more particularly a locking ring or a snap-action closure for a cover (4) of the holding container (1).

17. A dispenser as claimed in any of the preceding claims, characterized by a lockable cover (4) of the holding container (1) open on top and a pressure stamp (5) which is disposed beneath the cover (4) and which is designed to be moved certain distances away from the cover (4) by a controllable drive.

18. A dispenser as claimed in the preceding claim, characterized in that the drive is in the form of a spindle motor (6,7) with a screwthreaded spindle (6) disposed on the pressure stamp (5).

19. A dispenser as claimed in claim 17, characterized in that the drive is in the form of a stroke cylinder (13).

20. A dispenser as claimed in any of claims 14, 15 and 16, characterized by a connection to a pressure pump (20) for liquid in the upper part of the holding container (1), the pressure pump (20) comprising a volume control.

21. A supply pack for a thixotropic highly viscous detergent paste preferably designed for use in institutional laundries, characterized by a container with an inner bag, more particularly a square-bottom bag (10), made of a material capable of withstanding the conditions of typical institutional washing processes.

22. A supply pack as claimed in the preceding claim, characterized in that the container is made of cardboard.

23. A supply pack as claimed in claim 21 or 22, characterized by a plate (18) designed to be placed on the paste (17) filling the bag (10) with dimensions corresponding to the internal cross-section of the container (1), the plate (18) also preferably being made of a material capable of withstanding the conditions of typical institutional washing processes.

## Revendications

1. Procédé de dosage d'un agent de lavage thixotrope pâteux, dans une machine de lavage, en particulier industrielle, au moyen d'un appareil de dosage, selon lequel
• on place l'emballage de vente ou une partie de celui-ci remplie de l'agent de lavage dans un réceptacle d'un appareil de dosage et on l'ouvre à sa partie inférieure,
• l'agent de lavage est soumis, par en haut, à une pression, avec commande du volume,
caractérisé en ce qu'
on injecte dans la machine à laver la pâte qui sort à la partie inférieure, avec de l'eau en dirigeant un jet d'eau sur le cordon de pâte qui sort du réceptacle et qui se trouve de ce fait divisé en morceaux individuels.

2. Procédé selon la revendication 1,
caractérisé en ce que
dans la phase 1 du procédé, on prélève un sac en matière plastique rempli de l'agent de lavage, en particulier un sac à fond plat, dans un tambour en carton faisant partie d'un emballage et on le place dans le réceptacle de l'appareil de dosage.

3. Procédé selon la revendication 2,
caractérisé en ce qu'
on place le sac en plastique d'abord dans un cylindre et on place ensuite celui-ci dans le réceptacle de l'appareil de dosage.

4. Procédé selon la revendication 1,
caractérisé en ce qu'
à la phase 1, on introduit dans le réceptacle de l'appareil de dosage, avec son ouverture dirigée vers le bas, un emballage de vente composé d'une cartouche dont le fond est mobile dans le corps cylindrique de la cartouche.

5. Procédé selon l'une des revendications 1 à 4,
caractérisé en ce que
la partie de l'emballage de vente, en particulier le sac en plastique ou la cartouche qui enveloppe l'agent de lavage, est faite d'un matériau résistant dans les conditions usuelles des opérations de lavage industriel.

6. Procédé selon les revendications 2, 3 ou 5,
caractérisé en ce qu'
à la phase 2 on exerce une pression sur l'agent de lavage, au moyen d'une plaque appliquée sur la pâte.

7. Procédé selon la revendication précédente,
caractérisé en ce que
la plaque est faite d'un matériau résistant dans les conditions usuelles des opérations de lavage industriel.

8. Procédé selon les revendications 6 ou 7,
caractérisé en ce qu'
on fixe dans le réceptacle la partie supérieure du sac de manière que celui-ci soit appliqué, essentiellement sans plis, sur la surface interne du réceptacle.

9. Procédé selon la revendication précédente,
caractérisé en ce qu'
on place le bord supérieur du sac au-dessus de celui du réceptacle et on le colle en haut de ce bord.

10. Procédé selon l'une des revendications 4 à 9,
caractérisé en ce qu'
à la phase 2 on déplace vers le bas le fond de la cartouche ou la plaque, au moyen d'un entraînement commandable, en particulier une tige filetée, en lui faisant exécuter une course définie correspondant au volume de pâte que l'on veut doser.

11. Procédé selon la revendication précédente,
caractérisé en ce que
l'entraînement utilisé est un vérin hydraulique.

12. Procédé selon l'une des revendications 2 à 9,
caractérisé en ce qu'
à la phase 2 on réduit de manière définie le volume occupé dans le réceptacle par l'agent de lavage, en introduisant le même volume dosé d'un liquide, en particulier de l'eau, dans l'espace entre le sac plastique et le réceptacle.

13. Procédé selon l'une des revendications précédentes,
caractérisé en ce qu'
immédiatement après sa sortie à la partie inférieure du réceptacle, on mélange la pâte avec de l'eau, et on injecte ensuite ce mélange avec ce l'eau dans la machine à laver, éventuellement au moyen d'une pompe refoulante.

14. Appareil de dosage de pâtes d'agent de lavage thixotrope à haute viscosité, pour utilisation de préférence dans des laveries industrielles, à partir d'un emballage de vente ou de la partie (10) de cet emballage remplie de l'agent de lavage, comprenant un réceptacle (1) destiné à l'emballage ou à la partie (10) de celui-ci et présentant en bas une ouverture (8), ainsi que des moyens (6 ; 13 ; 20) pour produire une pression et une réduction définie de volume dans la partie haute du réceptacle (1),
caractérisé en ce que
l'appareil comporte un récipient mélangeur (2) équipé d'un raccord d'amenée d'eau et d'une conduite (2) allant à une ou plusieurs machines de lavage, le récipient mélangeur (2) étant placé sous l'ouverture (8) tandis qu'une buse (11) reliée au raccord d'amenée d'eau est dirigée sur le cordon de pâte qui, en service, sort de l'ouverture (8).

15. Appareil selon la revendication 14,
caractérisé en ce que
l'ouverture (8) est constituée par une broche faisant saillie vers le haut de manière à ouvrir l'emballage de vente (10).

16. Appareil selon les revendications 14 ou 15,
caractérisé en ce qu'
il comporte un dispositif de fixation (19) pour fixer de manière amovible le bord d'un sac (10) sur le bord supérieur du réceptacle (1), en particulier une bague de serrage ou une fermeture à encliquetage d'un couvercle (4) du réceptacle (1).

17. Appareil selon l'une des revendications précédentes,
caractérisé en ce qu'
il comporte un couvercle (4) que l'on peut fixer sur le réceptacle (1) ouvert en haut et, sous ce couvercle (4), un poinçon de poussée (5) à entraînement commandé pour exécuter des courses définies l'écartant du couvercle (4).

18. Appareil selon la revendication précédente,
caractérisé en ce que
l'entraînement est un moteur (6, 7) agissant sur une broche filetée (6) montée sur le poinçon de poussée (5).

19. Appareil selon la revendication 17,
caractérisé en ce que
l'entraînement est un vérin (13).

20. Appareil selon l'une des revendications 14, 15 et 16,
caractérisé en ce qu'
il comporte un raccordement à une pompe de pression (20) pour amener du liquide à la partie supérieure du réceptacle (1), la pompe (20) étant équipée d'une commande de volume.

21. Emballage de vente pour un agent de lavage pâteux, thixotrope et à haute viscosité, destiné de préférence à une utilisation dans des laveries industrielles,
caractérisé en ce qu'
il comprend un récipient équipé intérieurement d'un sac, en particulier un sac à fond plat, fait d'un matériau résistant dans les conditions usuelles des opérations de lavage industriel.

22. Emballage selon la revendication précédente,
caractérisé en ce que
le récipient est en carton.

23. Emballage selon la revendication 21 ou 22,
caractérisé en ce qu'
il comporte une plaque (18) qui peut être appliquée sur la pâte (17) remplissant le sac (10), qui présente des dimensions correspondant à la section intérieure du récipient (1), la plaque (18) étant de préférence faite d'un matériau résistant dans les conditions usuelles des opérations de lavage industriel.
